# FASCICULE DE BREVET EUROPEEN

(11) **EP 2 321 064 B1**
(45) Date de publication et mention de la délivrance du brevet: **09.10.2013**
(21) Numéro de dépôt: 09740483.4
(22) Date de dépôt: 24.08.2009
(51) Int. Cl.: B05B 11/00, A45D 40/00, A45D 34/02

(54) **DISPOSITIF DE CONDITIONNEMENT ET DE DISTRIBUTION D'UN CONTENU FLUIDE**
VERPACKUNG- UND AUSGABE-VORRICHTUNG EINES FLUIDS
DEVICE FOR PACKAGING AND DISPENSING A FLUID CONTENT

(30) Priorité: 27.08.2008 FR 0855755
(43) Date de publication de la demande: 18.05.2011
(73) Titulaire: Biopack, 27100 Val-de-Reuil (FR)
(72) Inventeur: SIBILEAU, Guy-Noël, 79330 Saint-Varent (FR); MOUSSION, Philippe, 79100 Misse (FR)
(74) Mandataire: Derambure, Christian
(86) Numéro de dépôt international: PCT/FR2009/051616
(87) Numéro de publication internationale: WO 2010/023398

(56) Documents cités:
- WO-A-01/34499
- WO-A-02/16047
- WO-A-02/24342
- WO-A-2007/136207
- FR-A- 2 891 260
- US-A- 5 337 921
- US-A1- 2007 262 091
- US-A1- 2008 190 961

## Description

L'invention est relative à un dispositif de conditionnement et de distribution d'un contenu fluide, tel qu'un liquide alcoolique, un gel, une crème, une huile, un tel contenu étant par exemple un produit cosmétique.

L'invention vise plus spécialement :
- un dispositif de conditionnement et de distribution d'un contenu fluide, et
- un ensemble comprenant un tel dispositif de conditionnement et de distribution renfermant un tel contenu.

Le document WO 02/16047 décrit un distributeur de produit fluide comprenant un réservoir et une pompe. Le réservoir peut être réalisé de différentes manières, notamment sous la forme d'une coque thermoformée avec un film soudé formant opercule, avec un orifice de distribution, une des parois du réservoir étant déformable pour pouvoir réduire le volume du réservoir. Le réservoir forme une cavité. La pompe est fixée au réservoir.

Le document WO 02/16047 ne prévoit pas un réservoir ayant une partie rigide qui inclut un cadre rigide et plein, est pourvue de la perforation traversante, est limitée par deux grandes faces latérales opposées comportant sur au moins une d'elles une grande ouverture latérale et comporte des grandes faces aptes à encaisser des forces appliquées de compression de la valeur de celles correspondant à des magazines empilés pour leur distribution. Il n'est d'ailleurs pas question d'insérer le dispositif dans un magazine agencé en pile.

Le document WO 02/16047 ne prévoit pas davantage un réservoir ayant au moins une paroi pleine, déformable qui présente une souplesse d'ensemble permettant sa déformation lors de la distribution du contenu par la pompe, c'est-à-dire qu'elle est entraînée et non pas entraînante, et qui n'est pas affectée par l'insertion du dispositif dans un magazine avec des forces appliquées de compression de la valeur de celles correspondant à des magazines empilés pour leur distribution. Le positionnement même de la pompe exclut même d'insérer le dispositif dans un magazine agencé en pile.

Le document WO 02/16047 ne prévoit pas davantage que la pompe de distribution soit une pompe airless, limitée par deux grandes faces latérales opposées disposées parallèlement aux deux grandes faces latérales, avec une partie externe d'actionnement et de distribution du contenu située à l'extérieur de la cavité et ayant une face d'actionnement.

Le document WO 02/16047 ne prévoit pas davantage que la cavité ne contienne aucun élément constitutif du dispositif sauf la partie interne de prélèvement de la pompe.

Les documents WO 2007/036618 et WO 2007/036619 décrivent respectivement une pompe de distribution d'un produit échantillon et un distributeur de produit échantillon. Ils décrivent un dispositif de conditionnement et de distribution selon le préambule de la revendication 1.

Le document US 2008/190961 concerne un dispositif de conditionnement et de distribution volumineux qu'il est impossible d'insérer dans un magazine avec des forces appliquées de compression de la valeur de celles correspondant à des magazines empilés pour leur distribution.

On connaît par ailleurs, dans le domaine du conditionnement de produits cosmétiques ou produits analogues, des pompes sans reprise d'air (dites pompes airless), celles-ci pouvant avoir différentes formes de réalisation.

Le document WO 2004/033341 décrit un distributeur de contenu comprenant un réservoir pourvu d'une paroi d'actionnement déformable et d'un orifice de distribution et, logés dans le réservoir des lames de ressort. Un tel distributeur ne comporte pas de pompe airless et il n'est pas approprié pour en recevoir une.

Le document ES-A-2265789 décrit une pompe de pulvérisation aplatie.

Le document WO 2007/136207 décrit une pompe de pulvérisation de petite taille opérable à la main. Dans cette réalisation, le dispositif comprend trois pièces ou ensembles de pièces, à savoir une pompe comprenant un logement de forme cylindrique, un conteneur plat renfermant le liquide à pulvériser et un carter rigide à trois étages apte à protéger le conteneur des forces appliquées externes. Le dispositif est plat de manière à pouvoir être inclus dans des magazines empilés.

L'état de la technique comprend également les documents US 2007/262091, WO 01/34499, WO 02/24342 et US 5 337 921, qui, toutefois, ne constituent qu'un arrière plan technologique au regard de la présente invention.

L'invention a donc pour but un dispositif de conditionnement et de distribution d'un contenu fluide du type comportant un réservoir destiné à recevoir le contenu et une pompe de distribution sans reprise d'air (pompe airless) qui soit à la fois le plus mince possible, simple à réaliser, comportant le minimum de pièces ou ensembles de pièces, peu coûteuse et puisse être inséré dans un magazine, un tel magazine pouvant être présenté en pile.

A cet effet, selon un premier aspect, l'invention concerne un dispositif de conditionnement et de distribution d'un contenu fluide selon la revendication 1.

Selon une première réalisation, la partie rigide est au moins sensiblement d'une même épaisseur sur toute sa périphérie, les deux plans définis par les deux grandes faces latérales opposées étant au moins sensiblement parallèles entre eux.

Selon une seconde réalisation, la partie rigide est d'épaisseur variable sur sa périphérie, l'épaisseur étant la plus grande vers la perforation et la plus faible à l'opposé de la perforation, les deux plans définis par les deux grandes faces latérales opposées formant entre eux un angle faible. Dans ce cas et dans une réalisation, l'angle des deux plans définis par les deux grandes faces latérales opposées du cadre est inférieur à de l'ordre de 10° et plus spécialement inférieur à de l'ordre de 5°.

Selon une réalisation, à l'opposé de la perforation, la partie rigide forme une pointe ou une pseudo pointe ou une pointe légèrement tronquée, l'épaisseur de la partie rigide à cet endroit étant minimale ou au moins sensiblement minimale compte tenu des exigences de résistance requises.

Selon une réalisation, une fois le réservoir rempli du contenu et avant utilisation et distribution de contenu, la ou chacune des parois déformables est sensiblement plane et située sensiblement dans le ou chacun des plans définis par les deux grandes faces latérales opposées du cadre.

Selon une première réalisation, la partie rigide est constituée par le cadre et comporte sur ses deux grandes faces latérales opposées deux grandes ouvertures latérales, le réservoir comportant deux parois déformables, la cavité étant délimitée par le cadre et les deux parois déformables.

Selon une seconde réalisation, la partie rigide est constituée par le cadre et une paroi pleine rigide, le cadre et la paroi pleine rigide formant un ensemble rigide et étanche, la partie rigide comportant sur une seule de ses deux grandes faces latérales opposées une grande ouverture latérale, le réservoir comportant une seule paroi déformable, la cavité étant délimitée par le cadre, la paroi pleine rigide et l'unique paroi déformable.

Selon une autre variante de réalisation, la au moins une paroi déformable provient d'une même feuille pliée ou repliée de part et d'autre du cadre, le pli ou le repli de la feuille étant situé à l'opposé de la perforation.

Dans ce cas, et selon une réalisation, le pli ou le repli de la feuille coïncide avec le bord libre du cadre lequel vient contre la face interne du pli ou repli.

Selon les réalisations, le bord libre du cadre venant contre le pli ou le repli est fermé ou est ouvert, auquel cas la fermeture de la cavité et son étanchéité sont alors assurées par le pli ou le repli de la feuille.

Selon une autre variante de réalisation, la feuille dont il vient d'être question déborde latéralement du cadre, ses deux parties débordantes étant solidarisées entre elles pour former un sachet. Selon les réalisations, le sachet en question enferme la totalité du dispositif, avec ou sauf la partie externe d'actionnement de la pompe. Dans le cas d'un sachet qui enferme la totalité du dispositif avec la partie externe d'actionnement de la pompe, selon une réalisation, le sachet comporte une zone frangible permettant, une fois fracturée ou déchirée, d'accéder librement à la partie externe d'actionnement de la pompe.

Selon une réalisation, la pièce rigide est réalisée en matière plastique, la pièce rigide et la ou chacune des parois déformables étant solidarisées par scellage, collage ou analogue.

Selon une réalisation, la ou chacune des parois déformables est réalisée en matière plastique ou en un complexe à base de matière plastique et d'aluminium ou analogue.

Selon une réalisation, la pompe est fixée rigidement et de façon étanche au cadre par clipsage, soudure ou analogue.

Selon une réalisation, il est prévu au moins un ensemble ergot-cavité, l'ergot coopérant avec la cavité, sur le cadre et la pompe respectivement, disposé au moins sensiblement parallèlement à l'axe de la perforation traversante, ayant une fonction anti-rotation relative de la pompe par rapport au cadre.

Selon une réalisation, la partie externe d'actionnement de la pompe comporte une surcharge de matériau, de manière que la partie externe d'actionnement de la pompe soit apte à encaisser des forces appliquées de compression de la valeur de celles de la distribution de presse magazine en pile.

Selon une réalisation, la partie externe d'actionnement de la pompe comporte une face d'actionnement inclinée apte à ce que le doigt assurant l'actionnement soit écarté de la pulvérisation du contenu du dispositif.

Selon une réalisation, la contenance du réservoir est celle qui permet un usage unique du contenu ou un petit nombre d'usages.

Selon une réalisation, le dispositif a une épaisseur hors tout inférieure à quelques millimètres, notamment cinq millimètres.

Selon un second aspect, l'invention concerne un ensemble comprenant un dispositif tel qu'il vient d'être décrit et le contenu dans le réservoir.

Selon une réalisation, l'ensemble comporte en outre des moyens support et/ou des moyens d'enfermement et/ou des moyens d'inviolabilité.

L'invention sera bien comprise à la lecture de la description qui suivra de plusieurs exécutions et réalisations, en référence aux figures suivantes :
- La figure 1 est une vue en perspective frontale d'une réalisation du dispositif de conditionnement et de distribution selon l'invention dans une première variante à deux parois déformables,
- La figure 2 est une vue en élévation sur l'une ou l'autre des grandes faces de la réalisation du dispositif de conditionnement et de distribution selon la première variante de la figure 1,
- la figure 3 est une vue en élévation sur le champ de la réalisation du dispositif de conditionnement et de distribution selon la première variante des figures 1 et 2,
- La figure 4 est une vue en perspective éclatée du dispositif de conditionnement et de distribution selon la première variante des figures 1 à 3,
- La figure 5 est une vue en perspective éclatée d'une deuxième variante du dispositif de conditionnement et de distribution comprenant une seule paroi déformable,
- La figure 6 est une vue en élévation sur l'une ou l'autre des grandes faces d'une troisième variante du dispositif de conditionnement et de distribution, dans le cas d'une paroi déformable faisant également fonction de sachet renfermant totalement le dispositif,
- La figure 7 est une vue de dessus du dispositif de conditionnement et de distribution selon la troisième variante de la figure 6,
- La figure 8 est une vue de côté du dispositif de conditionnement et de distribution selon la troisième variante des figures 6 et 7,
- La figure 9 est une vue en élévation sur l'une ou l'autre des grandes faces d'une quatrième variante du dispositif de conditionnement et de distribution, dans le cas d'une paroi déformable faisant également fonction de sachet,
- La figure 10 est une vue de dessus du dispositif de conditionnement et de distribution selon la quatrième variante de la figure 9,
- La figure 11 est une vue de côté du dispositif de conditionnement et de distribution selon la quatrième variante des figures 9 et 10,
- La figure 12 est une vue en élévation d'une autre variante possible de cadre
- La figure 13 est une vue en élévation d'une autre variante possible de cadre.

Un dispositif 1 de conditionnement et de distribution selon l'invention est destiné à un contenu fluide 2. L'invention vise également l'ensemble 1 + 2, comprenant un tel dispositif 1 et le contenu 2.

Le dispositif 1 comporte en premier lieu un réservoir 3 destiné à recevoir le contenu 2.

Il comporte en second lieu une pompe de distribution sans reprise d'air 4, connue sous le nom de pompe ou système « airless ».

Le réservoir 3 comporte une partie rigide 5 incluant un cadre 6, au moins une paroi pleine, déformable 7 et une cavité 8.

Selon une première réalisation illustrée par les figures 1 à 4, la partie rigide 5 est constituée par le cadre 6 et elle comporte sur ses deux grandes faces latérales opposées 9a, 9b, deux grandes ouvertures latérales 10a, 10b.

Dans cette première réalisation, le réservoir 3 comporte deux parois déformables 7a, 7b.

Dans cette première réalisation, la cavité 8 est donc délimitée par le cadre 6 et les deux parois déformables 7a, 7b.

Selon une deuxième réalisation, illustrée par la figure 5, la partie rigide 5 est constituée par le cadre 6 et une paroi pleine rigide 11. Le cadre 6 et cette paroi pleine rigide 11 forment un ensemble rigide et étanche soit venue telle qu'elle de fabrication soit en deux parties assemblées, par exemple par soudage ou scellage.

Dans cette deuxième réalisation, la partie rigide 5 ne comporte que sur une seule de ses deux grandes faces latérales opposées, par exemple la face 9a, une grande ouverture latérale, 10a.

Dans cette deuxième réalisation, le réservoir 3 comporte une seule paroi déformable 7a.

Dans cette deuxième réalisation, la cavité 8 est délimitée par le cadre 6, la paroi pleine rigide 11 et l'unique paroi déformable 7a. Le cadre rigide 6 est en effet plein mais est pourvu d'une perforation traversante 12 sur un champ. Cette perforation traversante 12 est apte et destinée à permettre le passage et le montage de la pompe 4.

Selon une troisième et une quatrième réalisations, illustrées par les figures 6 à 8 et 7 à 10, respectivement, il est prévu que la au moins une paroi déformable 7 provient d'une même feuille 18, laquelle est pliée ou est repliée de part et d'autre du cadre 6.

Le pli ou le repli 19 de la feuille 18 est situé à l'opposé de la perforation traversante 12. On entend par pli, le cas où la feuille 18 est rabattue sur une ligne ou sensiblement une ligne et par repli celui où la feuille 18 est rabattue sur une zone plus large. Il y a pli si le dispositif 1 présente une partie extrême en forme de pointe, les plans Pa et Pb formant entre eux un angle faible, comme indiqué plus haut. Il y a repli si le dispositif 1 présente une partie extrême ayant un chant et non une pointe, les plans Pa et Pb étant au moins sensiblement parallèles entre eux.

Dans le cas de la troisième réalisation illustrée par les figures 6 à 8, le pli ou le repli de la feuille coïncide avec le bord libre du cadre lequel vient contre la face interne du pli ou repli. Cette disposition constructive est avantageuse pour la réalisation du dispositif, la feuille prédécoupée étant tout d'abord pliée ou repliée, selon une disposition connue ou à la portée de l'homme du métier de la machinabilité des matériaux en feuille, tels que typiquement pour l'emballage ou le conditionnement, puis le cadre inséré dans le pli ou le repli et calé par lui.

Dans cette réalisation, il est possible de mettre en oeuvre un cadre 6 tel que celui représenté sur la figure 13. Le bord libre 20 d'un tel cadre venant contre le pli ou le repli 19 est ouvert en 21. Cette ouverture n'est pas problématique, la fermeture de la cavité 8 et son étanchéité étant alors assurées par le pli ou le repli 19 de la feuille 18 ayant une liaison rigide et étanche avec le cadre vers son bord 20.

Bien entendu, il est également possible de mettre en oeuvre un cadre 6 fermé sur la totalité de sa périphérie, comme représenté sur les figures 1 à 8.

Selon une réalisation, la feuille 18 pliée ou repliée joue la même fonction que celle remplie par la ou les paroi(s) 7.

Selon une autre réalisation, la feuille 18 remplit en outre une fonction de sachet 22 pour le dispositif 1.

A cet effet, il est prévu que la feuille 18 déborde latéralement à l'extérieur du cadre 6 et ses deux parties débordantes 23 sont solidarisées entre elles, directement, pouvant être appliquées l'une contre l'autre du fait de l'absence à cet endroit du cadre 6.

Dans le cas de cette troisième réalisation, le sachet 22 enferme la totalité du dispositif de conditionnement et de distribution 1, y compris la partie externe d'actionnement et de distribution 14 de la pompe 4.

Dans ce cas, on prévoit préférentiellement que le sachet 22 comporte une zone frangible 24, par exemple à partir d'amorce de déchirage, permettant, une fois fracturée ou déchirée, d'accéder librement à la partie externe d'actionnement et de distribution 14 de la pompe 4.

Dans le cas de la quatrième réalisation illustrée par les figures 9 à 11, le pli ou le repli 19 de la feuille 18 est écarté du bord libre 20 du cadre 6.

Dans le cas de cette quatrième réalisation, le sachet 22 n'enferme qu'une partie du dispositif de conditionnement et de distribution 1, laissant libre la partie externe d'actionnement et de distribution 14 de la pompe 4.

Dans une variante de la quatrième réalisation illustrée également par les figures 9 à 11, il est prévu non une feuille telle que 18 pliée ou repliée sur elle-même mais deux feuilles distinctes mais solidarisées par leurs parties débordantes 23 en contact.

Selon une réalisation préférentielle, la partie rigide 5 est apte à encaisser des forces appliquées de compression sur ses deux grandes faces latérales 9a, 9b de la valeur de celles de la distribution de presse magazine en pile.

D'autre part, selon une réalisation possible illustrée par la figure 10, la partie externe d'actionnement et de distribution 14 de la pompe comporte une surcharge de matériau 26, de manière que cette partie 14 soit, elle-aussi, apte à encaisser des forces appliquées de compression telles que celles mentionnées précédemment.

Quelle que soit la réalisation, la - ou les - parois déformables 7, sont pleines.

Quelle que soit la réalisation, la - ou les - parois déformables 7, sont fixées à la partie rigide 5 de manière rigide et étanche, de manière à fermer de façon étanche la - ou les - grandes ouvertures latérales 10a, 10b.

Quelle que soit la réalisation, la - ou les - parois déformables 7, présentent une certaine souplesse d'ensemble leur permettant d'être déformées lors de la distribution du contenu 2 par la pompe 4.

Quelle que soit la réalisation, la - ou les - parois déformables 7 ne sont pas affectées par le fait que le dispositif 1 est inséré dans un magazine et que de tels magazines sont empilés, avec les forces de compression correspondantes.

Quelle que soit la réalisation, la cavité 8 est fermée de façon étanche à l'exception de la perforation traversante 12. Cette cavité 8 est délimitée par la partie rigide 5 et la - ou les - parois déformables 7.

La pompe 4 est fixée rigidement et de façon étanche au cadre 6 en traversant la perforation 12.

La pompe 4 comporte une partie 13 de prélèvement de contenu 2 à distribuer et une partie 14 d'actionnement et de distribution. Ces deux parties forment un ensemble solidaire.

Une telle pompe airless 4 est connue ou à la portée de l'homme du métier et il n'est pas nécessaire de la décrire davantage.

La partie 13 de prélèvement de contenu 2 à distribuer est située dans la cavité 8 du réservoir 3. Elle peut ainsi être qualifiée d'interne. La partie 14 d'actionnement et de distribution du contenu 2 est située à l'extérieur du réservoir. Elle peut ainsi être qualifiée d'externe. Une portion de l'une ou/et l'autre des parties 13, 14 se trouve dans le champ même du cadre 6, à l'endroit de la perforation traversante 12.

Ainsi, la cavité 8 contient la partie interne 13 de prélèvement de la pompe et le contenu 2 à distribuer, lorsque le dispositif 1 en est pourvu. En revanche, la cavité 8 ne contient aucun autre élément constitutif.

Le dispositif 1 est au moins sensiblement totalement inclus entre les deux plans Pa, Pb définis par les deux grandes faces latérales opposées 9a, 9b de la partie rigide 5 ou du cadre 6.

Selon une première réalisation, illustrée par la figure 5, la partie rigide 5 est au moins sensiblement d'une même épaisseur sur toute sa périphérie. Dans ce cas, les deux plans Pa et Pb sont au moins sensiblement parallèles entre eux.

Selon une seconde réalisation, illustrée par les figures 1 à 3, la partie rigide 5 est d'épaisseur variable sur sa périphérie. Plus précisément, l'épaisseur est la plus grande vers la perforation traversante 12 et la plus faible à l'opposé de la perforation traversante 12. Dans ce cas, les deux plans Pa et Pb sont inclinés l'un par rapport à l'autre, avec un angle faible, par exemple inférieur à de l'ordre de 10° et plus spécialement inférieur à de l'ordre de 5°.

Dans cette réalisation, à l'opposé de la perforation traversante 12, la partie rigide 5 forme une pointe 15 ou une pseudo pointe ou une pointe légèrement tronquée. L'épaisseur de la partie rigide 5 à cet endroit est minimale ou au moins sensiblement minimale. On entend par minimale l'épaisseur qui tient compte des exigences de résistance requises.

Une fois le réservoir 3 rempli du contenu 2 et avant utilisation et distribution de contenu 2, la ou chacune des parois déformables 7 est sensiblement plane et située sensiblement dans le ou chacun des plans Pa, Pb.

Dans une réalisation typique, la pièce rigide 5 est réalisée en matière plastique et la pièce rigide 5 et la ou chacune des parois déformables 7 sont solidarisées par un scellage, un collage 16 ou de toute manière analogue.

Selon une réalisation typique, la ou chacune des parois déformables 7 est réalisée en matière plastique ou en un complexe à base de matière plastique et d'aluminium ou analogue.

La pompe 4 est relativement plate et limitée par deux grandes faces latérales opposées 17a, 17b, disposées au moins sensiblement parallèlement aux deux grandes faces latérales opposées 9a, 9b de la partie rigide 5.

La pompe 4 est fixée rigidement et de façon étanche au cadre 6 par clipsage, par soudure ou par tout autre moyen analogue.

Dans la troisième réalisation des figures 6 à 8, il est prévu deux ensembles ergot-cavité 25, l'ergot coopérant avec la cavité. Dans le cas représenté, l'ergot fait partie du cadre 6 et la cavité fait partie de la pompe 4, plus précisément du corps de pompe.

Ces ensembles ergot-cavité 25, s'étendent au moins sensiblement parallèlement à l'axe de la perforation traversante 12.

La coopération de l'ergot dans la cavité assure une fonction anti-rotation relative de la pompe 4 par rapport au cadre 6. Il s'ensuit que l'on s'assure ainsi que les deux grandes faces latérales opposées 17a, 17b de la pompe 4 sont bien disposées au moins sensiblement parallèlement aux deux grandes faces latérales opposées 9a, 9b de la partie rigide 5.

Selon une réalisation illustrée par la figure 10, la partie externe d'actionnement et de distribution 14 de la pompe comporte une face d'actionnement 27 inclinée (par rapport à l'axe principal du dispositif, notamment l'axe de la perforation traversante 12). Une telle face inclinée 27 est apte à ce que le doigt de la personne qui assure l'actionnement de la pompe soit écarté de la pulvérisation du contenu 2 du dispositif 1.

Ainsi que cela résulté de la description qui précède, dans le cas le plus simple, le cadre 6 est fermé sur la totalité de sa périphérie et présente typiquement une forme polygonale telle que carrée ou rectangulaire. Il est possible cependant de donner au cadre 6 une forme de fantaisie telle que celle représentée, à titre d'exemple non limitatif, sur la figure 6.

Par ailleurs, comme il a été indiqué précédemment et en référence à la figure 13, le cadre 6 peut comporter un bord libre 20 ouvert en 21, à la condition de prévoir une feuille pliée ou repliée 18.

Enfin, le cadre 6 peut avoir d'autres formes. En référence à la figure 12, il est prévu un cadre 6 étendu en direction transversale et dont les parties latérales comportent des évidements 28. Une telle réalisation permet tout à la fois de mieux répartir les forces de compression exercées sur le dispositif 1 de conditionnement et de pulvérisation et de présenter un « facing » plus grand, avantageux du point de vue commercial. Dans une telle réalisation, et selon les variantes, les évidements 26 sont visibles ou au contraire invisibles, masqués par les parois 7, le cas échéant la feuille 18.

Un ou de tels évidements peuvent être, le cas échéant, mis à profit pour y loger un objet approprié tel qu'un ustensile de maquillage.

Un tel dispositif 1 de conditionnement et de distribution tel qu'il vient d'être décrit est particulièrement bien adapté à des échantillons de produits cosmétiques en vue d'un usage unique du contenu ou d'un petit nombre d'usages. La contenance du réservoir 3 est adaptée en conséquence.

Un tel dispositif peut avoir une épaisseur hors tout inférieure à quelques millimètres, notamment cinq millimètres.

L'ensemble comprenant le dispositif 1 et le contenu 2 dans le réservoir 3 peut, le cas échéant, comporter en outre des moyens support et/ou des moyens d'enfermement et/ou des moyens d'inviolabilité. Un sachet tel que 21 constitue une réalisation possible de tels moyens.

## Revendications

1. Dispositif de conditionnement et de distribution d'un contenu fluide, du type comportant
○ une pompe (4)
○ un réservoir (3) ayant :
■ une partie rigide (5) ayant une perforation traversante (12) apte à permettre le passage et le montage de la pompe (4),
■ au moins une paroi pleine (7a, 7b), déformable présentant une certaine souplesse d'ensemble, fixée à la partie rigide (5) de manière rigide et étanche,
■ une cavité (8), fermée de façon étanche à l'exception de la perforation traversante (12), délimitée par la partie rigide (5) et la au moins une paroi déformable (7a, 7b), contenant la partie interne de prélèvement (13) de la pompe (4) et le contenu à distribuer lorsque le dispositif en est pourvu,
○ la pompe (4) étant fixée rigidement et de façon étanche à la partie rigide (5), ayant une partie interne de prélèvement de contenu à distribuer (13) dans la cavité (8) et des parties d'actionnement et de distribution (14) du contenu,
**caractérisé par le fait que** :
■ la partie rigide (5) inclut un cadre (6) rigide et plein, est pourvue de la perforation traversante (12), est limitée par deux grandes faces latérales opposées (9a, 9b) comportant sur au moins une d'elles une grande ouverture latérale (10a, 10b) et aptes à encaisser des forces appliquées de compression de la valeur de celles correspondant à des magazines empilés pour leur distribution,
■ la au moins une paroi pleine (7a, 7b) présente une souplesse d'ensemble permettant sa déformation lors de la distribution du contenu par la pompe (4) et n'est pas affectée par l'insertion du dispositif dans un magazine avec des forces appliquées de compression de la valeur de celles correspondant à des magazines empilés pour leur distribution,
■ la pompe de distribution est une pompe sans reprise d'air relativement plate et limitée par deux grandes faces latérales opposées (17a, 17b) disposées parallèlement aux deux grandes faces latérales (9a, 9b), ayant une partie (14) externe d'actionnement et de distribution (14) du contenu située à l'extérieur de la cavité (8) et ayant une face d'actionnement (27),
■ la cavité (8) ne contient aucun élément constitutif du dispositif sauf la partie interne de prélèvement (13) de la pompe (4),
■ le dispositif est totalement inclus entre les deux plans définis par les deux grandes faces latérales opposées (9a, 9b) du cadre (6).

2. Dispositif selon la revendication 1, **caractérisé par le fait que** la partie rigide (5) est d'une même épaisseur sur toute sa périphérie, les deux plans Pa, Pb définis par les deux grandes faces latérales opposées (9a, 9b) étant parallèles entre eux.

3. Dispositif selon la revendication 1, **caractérisé par le fait que** la partie rigide (5) est d'épaisseur variable sur sa périphérie, l'épaisseur étant la plus grande vers la perforation (12) et la plus faible à l'opposé de la perforation, les deux plans Pa, Pb définis par les deux grandes faces latérales opposées (9a, 9b) formant entre eux un angle faible.

4. Dispositif selon la revendication 3, **caractérisé par le fait que** l'angle des deux plans Pa, Pb définis par les deux grandes faces latérales opposées (9a, 9b) du cadre (6) est inférieur à de l'ordre de 10° et plus spécialement inférieur à de l'ordre de 5°.

5. Dispositif selon la revendication 4, **caractérisé par le fait que**, à l'opposé de la perforation (12), la partie rigide (5) forme une pointe ou une pseudo pointe ou une pointe légèrement tronquée (15), l'épaisseur de la partie rigide (5) à cet endroit étant minimale compte tenu des exigences de résistance requises.

6. Dispositif selon l'une quelconque des revendications 1 à 5, **caractérisé par le fait qu'**une fois le réservoir (3) rempli du contenu et avant utilisation et distribution de contenu, la ou chacune des parois déformables (7a, 7b) est plane et située dans le ou chacun des plans Pa, Pb définis par les deux grandes faces latérales opposées (9a, 9b) du cadre (6).

7. Dispositif selon l'une quelconque des revendications 1 à 6, **caractérisé par le fait que** la partie rigide (5) est constituée par le cadre (6) et comporte sur ses deux grandes faces latérales opposées (9a, 9b) deux grandes ouvertures latérales (10a, 10b), le réservoir (3) comportant deux parois déformables (7a, 7b), la cavité (8) étant délimitée par le cadre (6) et les deux parois déformables (7a, 7b).

8. Dispositif selon l'une quelconque des revendications 1 à 7, **caractérisé par le fait que** la partie rigide (5) est constituée par le cadre (6) et une paroi pleine rigide (11), le cadre (6) et la paroi pleine rigide (11) formant un ensemble rigide et étanche, la partie rigide (5) comportant sur une seule de ses deux grandes faces latérales opposées (9a, 9b) une grande ouverture latérale (10a), le réservoir (3) comportant une seule paroi déformable (7a), la cavité (8) étant délimitée par le cadre (6), la paroi pleine rigide (11) et l'unique paroi déformable (7a).

9. Dispositif selon l'une quelconque des revendications 1 à 8, **caractérisé par le fait que** la au moins une paroi déformable (7a, 7b) provient d'une même feuille (18) pliée ou repliée de part et d'autre du cadre (6), le pli ou le repli (19) de la feuille (18) étant situé à l'opposé de la perforation (12).

10. Dispositif selon la revendication 9, **caractérisé par le fait que** le pli ou le repli (19) de la feuille (18) coïncide avec le bord libre (20) du cadre lequel vient contre la face interne du pli ou repli (19).

11. Dispositif selon la revendication 10, **caractérisé par le fait que** le bord libre (20) du cadre venant (6) contre le pli ou le repli (19) est fermé ou est ouvert, auquel cas la fermeture de la cavité (8) et son étanchéité sont alors assurées par le pli ou le repli (19) de la feuille (18).

12. Dispositif selon l'une quelconque des revendications 9 à 11, **caractérisé par le fait que** la feuille (18) déborde latéralement du cadre (6), ses deux parties débordantes (23) étant solidarisées entre elles pour former un sachet (22).

13. Dispositif selon la revendication 12, **caractérisé par le fait que** le sachet (22) comporte une zone frangible (24) permettant, une fois fracturée ou déchirée, d'accéder librement à la partie externe d'actionnement et de distribution (14) de la pompe (4).

14. Dispositif selon l'une quelconque des revendications 1 à 13, **caractérisé par le fait que** la pièce rigide (5) est réalisée en matière plastique, la pièce rigide (5) et la ou chacune des parois déformables (17a, 17b) étant solidarisées par scellage, collage.

15. Dispositif selon l'une quelconque des revendications 1 à 14, **caractérisé par le fait que** la la ou chacune des parois déformables (17a, 17b) est réalisée en matière plastique ou en un complexe à base de matière plastique et d'aluminium.

16. Dispositif selon l'une quelconque des revendications 1 à 15, **caractérisé par le fait que** la pompe (4) est fixée rigidement et de façon étanche au cadre (6) par clipsage, soudure.

17. Dispositif selon l'une quelconque des revendications 1 à 16, **caractérisé par le fait qu'**il comporte au moins un ensemble ergot-cavité (25), l'ergot coopérant avec la cavité, sur le cadre (6) et la pompe (4) respectivement, disposé parallèlement à l'axe de la perforation traversante (12), ayant une fonction anti-rotation relative de la pompe (4) par rapport au cadre (6).

18. Dispositif selon l'une quelconque des revendications 1 à 17, **caractérisé par le fait que** la partie externe d'actionnement et de distribution (14) de la pompe (4) comporte une surcharge de matériau (26), de manière que la partie externe d'actionnement et de distribution (14) de la pompe (4) soit apte à encaisser des forces appliquées de compression de la valeur de celles de la distribution de presse magazine en pile.

19. Dispositif selon l'une quelconque des revendications 1 à 18, **caractérisé par le fait que** la face d'actionnement (27) de la partie externe d'actionnement et de distribution (14) de la pompe (4) est inclinée et apte à ce que le doigt assurant l'actionnement soit écarté de la pulvérisation du contenu du dispositif.

20. Dispositif selon l'une quelconque des revendications 1 à 19, **caractérisé par le fait que** la contenance du réservoir (3) est celle qui permet un usage unique du contenu ou un petit nombre d'usages.

21. Dispositif selon l'une quelconque des revendications 1 à 20, **caractérisé par le fait que** son épaisseur hors tout est inférieure à quelques millimètres, notamment cinq millimètres.

22. Ensemble (1) + (2) comprenant un dispositif de conditionnement et de distribution (1) selon l'une quelconque des revendications 1 à 21 et le contenu (2) dans le réservoir (3).

23. Ensemble (1) + (2) selon la revendication 22, **caractérisé par le fait qu'**il comporte en outre des moyens support et/ou des moyens d'enfermement et/ou des moyens d'inviolabilité.

## Patentansprüche

1. Verpackungs- und Ausgabevorrichtung eines flüssigen Inhaltes, von dem Typ, umfassend:
eine Pumpe (4)
einen Tank (3) mit:
einen steifen Teil (5) mit einer durchgehenden Perforierung (12), die geeignet ist, den Durchgang und die Montage der Pumpe (4) zu erlauben,
wenigstens eine verformbare massive Wand (7a, 7b), die eine bestimmte gesamte Elastizität aufweist, am steifen Teil (5) steif und abgedichtet befestigt ist,
eine Ausnehmung (8), die mit Ausnahme der durch-gehenden Perforierung (12) abgedichtet geschlossen ist, durch den steifen Teil (5) und die wenigstens eine verformbare Wand (7a, 7b) begrenzt ist, die den inneren Entnahmeteil (13) der Pumpe (4) und den auszugebenden Inhalt enthält, wenn die Vorrichtung damit versehen ist,
wobei die Pumpe (4) steif und abgedichtet am steifen Teil (5) befestigt ist, die eine inneren Ent-nahmeteil des auszugebenden Inhalts (13) in der Ausnehmung (8) und Betätigungs- und Ausgabemittel (14) des Inhaltes hat,
**gekennzeichnet durch** die Tatsache, dass:
der steife Teil (5) einen steifen und massiven Rahmen (6) umfasst, mit der durchgehenden Perforierung (12) versehen ist, **durch** zwei große, gegenüberliegende laterale Seiten (9a, 9b) begrenzt ist, die wenigstens an einer von ihnen eine große laterale Öffnung (10a, 10b) umfassen und. geeignet sind, angewendete Kompressionskräfte des Wertes derjenigen auszunehmen, die den für ihre Ausgabe gestapelten Magazinen entsprechen,
die wenigstens eine massive Wand (7a, 7b) eine gesamte Elastizität aufweist, die ihre Verformung bei der Ausgabe des Inhaltes **durch** die Pumpe (4) erlaubt und nicht **durch** das Einfügen der Vorrichtung in ein Magazin mit angewendeten Kompressionskräften des Wertes von denjenigen beeinträchtigt wird, die für ihre Ausgabe gestapelten Magazinen entsprechen,
die Ausgabepumpe eine relativ flache und **durch** zwei gegenüberliegende, große, laterale Seiten (17a, 17b) begrenzte Pumpe ohne Luftrücknahme ist, welche parallel zu den zwei großen lateralen Seiten (9a, 9b) angeordnet sind, die einen sich außerhalb der Ausnehmung (8) befindenden und über eine Betätigungsseite (27) verfügenden externen Betätigungs- und Ausgabeteil (14) des Inhaltes haben,
die Ausnehmung (8) mit Ausnahme des internen Entnahmeteils (13) der Pumpe (4) kein die Vorrichtung bildendes Element enthält,
die Vorrichtung komplett zwischen den zwei Ebenen inbegriffen ist, die **durch** die zwei großen gegenüberliegenden lateralen Seiten (9a, 9b) des Rahmens (6) gebildet werden.

2. Vorrichtung gemäß Anspruch 1, **gekennzeichnet durch** die Tatsache, dass der steife Teil (5) über seinen gesamten Umfang dieselbe Dicke aufweist, wobei die zwei Ebenen Pa, Pb, die **durch** die zwei großen gegenüberliegenden lateralen Seiten (9a, 9b) gebildet werden, untereinander parallel sind.

3. vorrichtung gemäß Anspruch 1, **gekennzeichnet durch** die Tatsache, dass der steife Teil (5) über seinen Umfang eine variable Dicke aufweist, wobei die Dicke in Richtung Perforierung (12) am größten ist und die Dicke gegenüber der Perforierung am geringsten ist, wobei die zwei Ebenen Pa, Pb, die **durch** die zwei großen, gegenüberliegenden lateralen Seiten (9a, 9b) definiert werden, untereinander einen spitzen Winkel bilden.

4. Vorrichtung gemäß Anspruch 3, **gekennzeichnet durch** die Tatsache, dass der Winkel der zwei Ebenen Pa, Pb, der **durch** die zwei gegenüberliegenden lateralen Seiten (9a, 9b) des Rahmens (6) gebildet wird, in der Größenordnung von 10° kleiner ist und ganz besonders in der Größenordnung von 5° kleiner ist.

5. Vorrichtung gemäß Anspruch 4, **gekennzeichnet durch** die Tatsache, dass der steife Teil (5) gegenüber von der Perforierung (12) eine Spitze oder eine Pseudospitze oder eine leicht kegelstumpfartige Spitze (15) bildet, wobei die Dicke des steifen Teils (5) an dieser Stelle in Anbetracht der erforderlichen Anforderungen an den Widerstand minimal sind.

6. Vorrichtung gemäß Anspruch 1 bis 5, **gekennzeichnet durch** die Tatsache, dass, sobald der Tank (3) mit dem Inhalt befüllt ist und vor der Verwendung und Ausgabe des Inhaltes, die verformbare Wand oder jede der verformbaren Wände (7a, 7b) eben ist und sich in der oder jeder der Ebenen Pa, Pb befindet, die **durch** die zwei großen gegenüberliegenden lateralen Seiten (9a, 9b) des Rahmens (6) definiert werden.

7. Vorrichtung gemäß Anspruch 1 bis 6, **gekennzeichnet durch** die Tatsache, dass der steife Teil (5) durch den Rahmen (6) gebildet wird und auf seinen zwei großen gegenüberliegenden lateralen Seiten (9a, 9b) zwei große laterale Öffnungen (10a, 10b) umfasst, wobei der Tank (3) zwei verformbare Wände (7a, 7b) umfasst, wobei die Ausnehmung (8) **durch** den Rahmen (6) und die zwei verformbaren Wände (7a, 7b) begrenzt wird.

8. vorrichtung gemäß Anspruch 1 bis 7, **gekennzeichnet durch** die Tatsache, dass der steife Teil (5) durch den Rahmen (6) und eine steife, massive Wand (11) gebildet wird, wobei der Rahmen (6) und die steife, massive Wand (11) eine steife und abgedichtete Struktur bilden, wobei der steife Teil (5) auf einer einzigen seiner zwei großen gegenüberliegenden lateralen Seiten (9a, 9b) eine große laterale Öffnung (10a) umfasst, wobei der Tank (3) eine einzige verformbare Wand (7a) umfasst, wobei die Ausnehmung (8) **durch** den Rahmen (6), die steife, massive Wand (11) und die einzige verformbare Wand (7a) begrenzt wird.

9. vorrichtung gemäß Anspruch 1 bis 8, **gekennzeichnet durch** die Tatsache, dass die wenigstens eine verformbare Wand (7a, 7b) aus einer und derselben Folie (18) stammt, die auf jeder Seite des Rahmens (6) gefalzt oder umgeschlagen ist, wobei sich die Falzung oder der Umschlag (19) der Folie (18) gegenüber von der Perforierung (12) befindet.

10. vorrichtung gemäß Anspruch 9, **gekennzeichnet durch** die Tatsache, dass die Falzung oder der Umschlag (19) der Folie (18) mit dem freien Rand (20) des Rahmens zusammenfällt, der gegen die innere Seite der Falzung oder des Umschlag (19) zum Anliegen kommt.

11. Vorrichtung gemäß Anspruch 10, **gekennzeichnet durch** die Tatsache, dass der freie Rand (19) des Rahmens, der gegen die Falzung oder den Umschlag (20) zum Anliegen kommt (6), geschlossen, ist oder offen ist, wobei der Verschluss der Ausnehmung (8) und seine Abdichtung in diesem Fall dann **durch** die Falzung oder den Umschlag (19) der Folie (18) gesichert sind.

12. Vorrichtung gemäß Anspruch 9 bis 11, **gekennzeichnet durch** die Tatsache, dass die Folie (18) lateral vom Rahmen (6) übersteht, wobei ihre zwei überstehenden Teile (23) untereinander fest verbunden sind, um einen Beutel (22) zu bilden.

13. Vorrichtung gemäß Anspruch 12, **gekennzeichnet durch** die Tatsache, dass der Beutel (22) einen zerbrechlichen Bereich (24) umfasst, der nach dem Zerbrechen oder Zerreißen den freien Zugang zum externen Betätigungs- und Ausgabeteil (14) der Pumpe (4) erlaubt.

14. Vorrichtung gemäß Anspruch 1 bis 13, **gekennzeichnet durch** die Tatsache, dass der steife Teil (5) aus Plastikmaterial realisiert ist, wobei der steife Teil (5) und die verformbare Wand oder jede der verformbaren Wände (17a, 17b) per Versiegeln, Verkleben fest befestigt sind.

15. Vorrichtung gemäß Anspruch 1 bis 14, **gekennzeichnet durch** die Tatsache, dass die verformbare Wand oder jede der verformbaren Wände (17a, 17b) aus Plastikmaterial oder aus einem auf Plastikmaterial und Aluminium basierenden Komplex realisiert ist.

16. Vorrichtung gemäß Anspruch 1 bis 15, **gekennzeichnet durch** die Tatsache, dass die Pumpe (4) steif und abgedichtet per Verklippen, Verschweißen am Rahmen (6) befestigt ist.

17. Vorrichtung gemäß Anspruch 1 bis 16, **gekennzeichnet durch** die Tatsache, dass sie wenigstens eine Nocken- / Ausnehmungsstruktur (25) umfasst, wobei die Nocke mit der Ausnehmung jeweils auf dem Rahmen (6) und der Pumpe (4) zusammenwirkt, parallel zur Achse der durchgehenden Perforierung (12) angeordnet ist, die eine relative Antirotationsfunktion der Pumpe (4) im Verhältnis zum Rahmen (6) hat.

18. Vorrichtung gemäß Anspruch 1 bis 17, **gekennzeichnet durch** die Tatsache, dass der externe Betätigungs- und Ausgabeteil (14) der Pumpe (4) eine Materialüberlastung (26) derart umfasst, dass der externe Betätigungs- und Ausgabeteil (14) der Pumpe (4) angepasst ist, um angewendete Kompressionskräfte des Wertes derjenigen der Verteilung der Magazinpresse im Stapel aufzunehmen.

19. Vorrichtung gemäß Anspruch 1 bis 18, **gekennzeichnet durch** die Tatsache, dass die Betätigungsseite (27) des externen Betätigungs- und Ausgabeteils (14) der Pumpe (4) geneigt und angepasst ist, damit der die Betätigung gewährleistende Finger vom Versprühen des Inhaltes der Vorrichtung beabstandet ist.

20. Vorrichtung gemäß Anspruch 1 bis 19, **gekennzeichnet durch** die Tatsache, dass der Inhalt des Tanks (3) derjenige ist, der eine einzigartige Nutzung des Inhaltes oder einer kleinen Anzahl von Benutzungen erlaubt.

21. Vorrichtung gemäß Anspruch 1 bis 20, **gekennzeichnet durch** die Tatsache, dass ihre Dicke über alles kleiner ist als einige Millimeter, insbesondere fünf Millimeter.

22. Struktur (1) + (2), die eine Verpackung- und Ausgabevorrichtung (1) gemäß Anspruch 1 bis 21 und den Inhalt (2) in dem Tank (3) umfasst.

23. Struktur (1) + (2) gemäß Anspruch 22, **gekennzeichnet durch** die Tatsache, dass sie darüber hinaus Trägermittel und / oder Einschließmittel und / oder Unverletzbarkeitsmittel aufweiset.

## Claims

1. A device for packaging and dispensing a fluid content, of the type comprising:
• a pump (4)
• a tank (3) having:
• a rigid portion (5) having a through-perforation (12) capable of enabling the passage and the mounting of the pump (4),
• at least one solid wall (7a, 7b), the deformable assembly having a certain flexibility, attached in a rigid sealed manner to the rigid portion (5),
• a cavity (8), sealed with the exception of the through-perforation (12), delimited by the rigid portion (5) and the at least one deformable wall (7a, 7b), containing the inner withdrawal portion (13) of the pump (4) and the content to be dispensed when the device is provided therewith,
• the pump (4) being attached in a rigid sealed manner to the rigid portion (5) having an inner portion for the withdrawal of the content to be dispensed (13) in the cavity (8) and actuating and contents-dispensing parts (14),
**characterized in that**:
• the rigid portion (5) includes a rigid and solid frame (6), is provided with the through-perforation (12), is bounded by two opposite large side faces (9a, 9b) having on at least one of them a large side opening (10a, 10b) and adapted to take applied compression forces having the same value as those of magazines stacked for dispensing,
• the at least one solid wall (7a, 7b) has an overall flexibility allowing deformation of same during the dispensing of the content by the pump (4) and is not affected by the insertion of the device into a magazine with applied compression forces having the same value as those of magazines stacked for dispensing,
• the dispensing pump is a relatively flat pump without air intake (airless) and bounded by two opposite large side faces (17a, 17b) disposed parallel to the two large side faces (9a, 9b) having an outer actuating and content-dispensing portion (14) located outside the cavity (8) and having an actuating face (27),
• the cavity (8) contains no element composing the device except for the inner withdrawal portion (13) of the pump (4),
• the device is completely enclosed between the two planes defined by the two opposite large side faces (9a, 9b) of the frame (6).

2. A device according to Claim 1, **characterized in that** the rigid portion (5) has the same thickness over the entire periphery thereof, with the two planes Pa, Pb defined by the two opposite large side faces (9a, 9b) being parallel.

3. A device according to Claim 1, **characterized in that** the rigid portion (5) has a variable thickness along the periphery thereof, with the thickness being higher toward the through-perforation (12) and lower opposite the through-perforation (12), with the two planes Pa, Pb defined by the two opposite large side faces (9a, 9b) forming a small angle between same.

4. A device according to Claim 3, **characterized in that** the angle between the two planes Pa, Pb defined by the two opposite large side faces (9a, 9b) of the frame (6) is less than approximately 10° and more especially less than approximately 5°.

5. A device according to Claim 4, **characterized in that**, opposite the through-perforation (12), the rigid portion (5) forms a point or a pseudo point or a slightly truncated point (15), with the thickness of the rigid portion (5) there being minimum given the desired strength requirements.

6. A device according to any one of claims 1, to 5, **characterized in that** once the container (3) filled with the content and before use and dispensing of content, the or each deformable wall (7a, 7b) is planar and located in the or each plane Pa, Pb defined by the two opposite large side faces (9a, 9b) of the frame (6).

7. A device according to any one of claims 1 to 6, **characterized in that** the rigid portion (5) is formed by the frame (6) and has two large side openings (10a, 10b) on the two opposite large side faces (9a, 9b) thereof, with the tank (3) comprising two deformable walls (7a, 7b), the cavity (8) being delimited by the frame (6) and the two deformable walls (7a, 7b).

8. A device according to any one of claims 1 to 7, **characterized in that** the rigid portion (5) is formed by the frame (6) and a rigid solid wall (11), with the frame (6) and the rigid solid wall (11) forming a rigid and sealed assembly, the rigid portion (5) having a large side opening (10a) on one of its two opposite large side faces (9a, 9b), the tank (3) having a single deformable wall (7a), the cavity (8) being delimited by the frame (6), the rigid solid wall (11) and the single deformable wall (7a).

9. A device according to any one of claims 1 to 8, **characterized in that** the at least one deformable wall (7a, 7b) belongs to the same sheet (18) bent or folded on either side of the frame (6 ), the ply or fold (19) of the sheet (18) being located opposite the through-perforation (12).

10. A device according to Claim 9, **characterized in that** the ply or fold (19) of the sheet (18) coincides with the free edge (20) of the frame which comes against the inner surface of the ply or fold (19).

11. A device according to Claim 10, **characterized in that** the free edge (20) of the frame (6) positioned against the ply or fold (19) is closed or open, in which case the closing of the cavity (8) and sealing thereof is then provided by the ply or fold (19) of the sheet (18).

12. A device according to any one of claims 9 to 11, **characterized in that** the sheet (18) projects laterally from the frame (6), with the two protruding parts (23) thereof being joined together to form a bag (22).

13. A device according to Claim 12, **characterized in that** the bag (22) includes a frangible zone (24) allowing once broken or torn, free access to the outer pump (4) actuating and dispensing portion (14).

14. A device according to any one of claims 1 to 13, **characterized in that** the rigid portion (5) is made of plastic material, with the rigid portion (5) and in the or each deformable wall (7a, 7b) being joined by sealing, gluing.

15. A device according to any one of claims 1 to 14, **characterized in that** the or each deformable wall (7a, 7b) is made of plastic material or an aluminium-and plastic-based complex.

16. A device according to any one of claims 1 to 15, **characterized in that** the pump (4) is attached in a rigid sealed manner to the frame (6) by clipping, welding.

17. A device according to any one of claims 1 to 16, **characterized in that** it comprises at least one pin-cavity assembly (25), with the pin cooperating with the cavity, on the frame (6) and the pump (4) respectively, positioned parallel to the axis of the through-perforation (12) having a pump (4) relative antirotation function with respect to the frame (6).

18. A device according to any one of claims 1 to 17, **characterized in that** the pump (4) actuating and dispensing (14) outer portion comprises an overload of material (26) so that the pump (4) actuating and dispensing (14) outer portion is able to absorb applied compression forces having the same value as those of magazines stacked for dispensing.

19. A device according to any one of claims 1 to 18, **characterized in that** the actuating face (27) of the pump (4) actuating and dispensing (14) outer portion is inclined and adapted to ensure that the actuating finger is spaced from the device content spray.

20. A device according to any one of claims 1 to 19, **characterized in that** the capacity of the tank (3) is one that allows use of a single content or a few uses.

21. A device according to any one of claims 1 to 20, **characterized in that** the overall thickness thereof is less than a few millimeters, in particular five millimeters.

22. An assembly (1) + (2) comprising a packaging and dispensing device (1) according to any one of claims 1 to 21 and the content (2) in the tank (3).

23. An assembly (1) + (2) according to claim 22, **characterized in that** it further comprises supporting means and / or enclosing means and / or tamper evident means.
